# EUROPÄISCHE PATENTSCHRIFT

(11) **EP 0 011 812 B1**
(45) Veröffentlichungstag und Bekanntmachung des Hinweises auf die Patenterteilung: **05.10.1983**
(21) Anmeldenummer: 79104612.1
(22) Anmeldetag: 20.11.1979
(51) Int. Cl.: A61G 5/02

(54) **Vierrädriger Rollstuhl**
Four-wheeled wheelchair
Fauteuil roulant à quatre roues

(30) Priorität: 23.11.1978 SE 7812071
(43) Veröffentlichungstag der Anmeldung: 11.06.1980
(73) Patentinhaber: Landstingens Inköpscentral LIC ekonomisk förening, S-171 41 Solna (SE)
(72) Erfinder: Kristensson, Ove, S-11725 Stockholm (SE)
(74) Vertreter: Maier, Eugen

## Beschreibung

Die Erfindung betrifft einen vierrädrigen Rollstuhl mit zwei gelenkig, um die Rollstuhllängsachse begrenzt schwenkbar miteinander verbundenen Rahmenteilen, an dessen einem mit der Sitzplatte verbundenen Teil die beiden von Hand zu betätigenden Antriebsräder und an dessen anderem Teil die beiden Laufräder gelagert sind.

Ein jedoch motorbetriebener Rollstuhl dieser Art ist beispielsweise aus der schwedischen Auslegeschrift 343533 bekannt. Dieser Rollstuhl weist steuerbare Vorderräder und von einem Elektromotor angetriebene Hinterräder auf. Der die Vorderräder tragende Rahmenteil ist durch eine ein Drehgelenk aufweisende Achse mit dem hinteren, den Sitz tragenden Rahmenteil derart verbunden, daß das gegenseitige Verschwenken der Rahmenteile in einem vorgegebenen, durch Anschläge begrenzten Winkelbereich ermöglicht wird. Die Begrenzung dieser gegenseitigen Verschwenkbarkeit erfolgt zu dem Zweck, um beim Überfahren von Bodenunebenheiten, wie z. B. einer Türschwelle, die Gefahr des Kippens zu vermeiden. Bei einer Verschwenkung der beiden Rahmenteile ist die Stabilität dieses Rollstuhls etwa derjenigen vergleichbar, die ein dreirädriger Rollstuhl aufweist. Da der Rollstuhl von einem Motor angetrieben wird, kann der Patient im allgemeinen in einer normalen Sitzhaltung verharren, die trotz der Ausbildung des wie ein Dreirad sich verhaltenden Stuhls eine verhältnismäßig gute Stabilität gewährleistet. Der motorbetriebene Rollstuhl ist verhältnismäßig schwer, was dazu beiträgt, daß er eine zufriedenstellende Stabilität aufweist.

Der Vorteil der gegenseitigen begrenzten Verschwenkbarkeit der beiden Rahmenteile besteht darin, daß, wenn ein Rad auf eine Erhöhung oder in eine Vertiefung rollt, alle Räder, insbesondere die Antriebsräder Bodenkontakt behalten, diesen jedoch nur so lange behalten, als die Unebenheit nicht größer ist, als es der begrenzten Verschwenkbarkeit der Rahmenteile entspricht.

Bei von dem Patienten selbst mittels seiner Hände angetriebenen Rollstühlen liegen jedoch insofern andere Verhältnisse vor, als der Patient beim Antreiben eines Rades oder auch beider Räder meist seine Körperhaltung verändert. In diesem Fall kann nicht mehr davon ausgegangen werden, daß die Sitzplatte dauernd im wesentlichen in ihrer Mitte belastet wird, so daß bei Unebenheiten, die eine Verschwenkung der beiden Rahmenteile außerhalb des begrenzten Winkelbereichs erfordern würden, die Gefahr des Kippens wie bei einem dreirädrigen Stuhl besteht, sobald die Belastung sich einem Randbereich der Sitzplatte nähert.

Ein vom Patienten selbst angetriebener Rollstuhl mit vorzugsweise begrenzter Verschwenkbarkeit der beiden Rahmenteile ist in der deutschen Offenlegungsschrift 27 31 952 und in der Schwedischen Auslegeschrift 7 608 071 beschrieben. Bei diesem Stuhl ist der in sich biegesteife Sitz starr mit dem die Antriebsräder aufweisenden Teil des Rahmens verbunden, so daß eine Verschwenkung des die Laufräder tragenden Rahmenteils sich nicht auf den Sitz auswirkt. Die Laufräder sind als sogenannte Schwenkräder ausgebildet, so daß sie sich jeweils in Fahrtrichtung einstellen. Die Fahreigenschaften dieses Stuhls bezüglich des Überfahrens von Bodenunebenheiten entsprechen innerhalb der möglichen Verschwenkung der beiden Rahmenteile denjenigen eines dreirädrigen Stuhls. Gleichzeitig weist dieser Stuhl aber auch die Nachteile eines dreirädrigen Stuhls auf, der in einer erhöhten Labilität bei Änderungen der Belastung der Sitzplatte bestehen, so daß bei Verlagerung des Körpergewichts eines Patienten nach dem laufräderseitigen Randbereich die Gefahr des Kippens besteht.

Bei Bodenunebenheiten, die durch die begrenzte Verschwenkung der beiden Rahmenteile nicht mehr ausgeglichen werden können, verhält sich dieser Stuhl wie ein solcher mit starr miteinander verbundenen Rahmenteilen. Ein solcher Stuhl weist jedoch den Nachteil auf, wenn eines der vorderen Laufräder von einem Hindernis, wie z. B. eine Türschwelle, über das durch die vorgegebene Verschwenkbarkeit begrenzte Maß hinaus angehoben wird, auch eines der hinteren Antriebsräder angehoben wird und dieses so seinen Kontakt mit dem Boden verliert. Der Antrieb erfolgt dann nur mittels eines einzigen Antriebsrades, was nicht nur den Antrieb, sondern auch die Steuerung des Rollstuhls erschwert. In einer solchen Lage ist die Stabilität der Rahmenteile in sich jedoch verbessert.

Der Erfindung liegt daher, ausgehend von einem Rollstuhl nach der deutschen Offenlegungsschrift 2731 952, die Aufgabe zugrunde, einen Rollstuhl so zu konstruieren, daß er die Vorteile eines Rollstuhls mit begrenzt gegeneinander verschwenkbaren Rahmenteilen aufweist, die Nachteile eines solchen Rollstuhls beim Überfahren größerer Unebenheiten jedoch vermeidet.

Diese Aufgabe wird gemäß der Erfindung durch eine Konstruktion gelöst, die die Merkmale des Anspruchs 1 und vorteilhafterweise die Merkmale der abhängigen Ansprüche aufweist.

Beim Rollstuhl gemäß der Erfindung sind die beiden Rahmenteile auf die bekannte Art schwenkbar miteinander verbunden. Zum Unterschied gegenüber dem Rollstuhl nach der deutschen Offenlegungsschrift 2731 952 ist die Sitzplatte jedoch an ihren beiden Stirnseiten sowohl an dem vorderen als auch an dem hinteren Rahmenteil befestigt. Die Sitzplatte ist hierbei so ausgebildet, daß sie sich in sich verbiegen bzw. verwinden kann, so daß, wenn eines der Räder angehoben oder gesenkt wird, der Bodenkontakt aller Räder erhalten bleibt. Die Rahmenteile sind vorteilhafterweise als Bügel ausgebildet, deren nach unten gerichtete Schenkel die Beine des Rollstuhls bilden, an denen die Räder gelagert sind. Die Beine unterstützen die verwindungselastische Sitzplatte jeweils an einem Eckbereich der Sitzplatte, so daß der Rollstuhl auch außermittige senkrechte Belastungen ohne die Gefahr einer Instabilität aufnehmen kann. Wirkt eine Belastung im wesentlichen auf einen der Eckbereiche des Stuhls, so wird diese Belastung von dem jeweils benachbarten Bein und dessen Rad aufgenommen, ohne daß die Gefahr des Kippens besteht. Ein solcher Rollstuhl ist somit wesentlich stabiler als ein dreirädriger Rollstuhl.

Das Konstruktionsprinzip bekannter Rollstühle und des erfindungsgemäßen Rollstuhls und e ein Ausführungsbeispiel eines bekannten und eines neuen Stuhls in schematischer Weise sind in der beiliegenden Zeichnung erläutert bzw. dargestellt. Es zeigen
Figuren 1 und 2 eine steife, von vier Beinen getragene Sitzplatte ;
Figuren 3 und 4 eine steife, von drei Beinen getragene Sitzplatte ;
Figuren 5 und 6 eine mit einem Beinpaar starr verbundene steife Sitzplatte, deren diesen Beinen gegenüberliegende Seite mittels eines Zapfens mit dem anderen Beinpaar verbunden ist ;
Figur 7 einen nach dem Konstruktionsprinzip der Figuren 5 und 6 aufgebauten Rollstuhl gemäss dem Stand der Technik in perspektivischer Darstellung ;
Figur die einzelnen Teile des Rahmens des erfindungsgemäßen, eine biegeelastische Sitzplatte aufweisenden Rollstuhls in perspektivischer Darstellung ;
Figur 9 eine Seitenansicht des in Fig. 8 dargestellten Rollstuhls.

Bei der Darstellung einer steifen Sitzplatte 11, 14,21,25 in den Figuren 1 bis 7 sind die Räder zur Vereinfachung der Figuren als verhältnismäßig kleine, unter sich gleichgroße Rollen 12, 18, 19, 26, 27 dargestellt. Der Pfeil 10 bzw. 10a zeigt die Belastung der Sitzplatte in einem der Eckbereiche an, ein Fall, der dann eintritt, wenn der Patient sich nach vorne beigt, um sich in diesem Eckbereich auf der Sitzplatte oder einer mit dieser verbundenen Armlehne abzustützen. Wenn im Falle der Figuren 1 und 2 die Kraft 10 an einem der Eckbereiche der steifen viereckigen Platte 11 angreift, verbleibt der Rollstuhl stabil. Wenn eines der Beine jedoch auf eine nicht dargestellte Bodenerhebung aufrollt, so verliert zwangsläufig ein anderes Bein den Kontakt mit dem Fußboden.

In den Figuren 3 und 4 sind die rückwärtigen Beine 12 der Figuren 1 und 2 durch ein einzelnes Bein 13 ersetzt, so daß der Rollstuhl ein dreirädriges Fahrzeug bildet. In diesem Fall haben die Beine auch beim Überfahren einer Unebenheit stets Kontakt mit der Bodenfläche. Wenn bei einer solchen Sitzplatte die Kraft 10 innerhalb des von den strichpunktierten Linien 1_{'}5, 16, 17 begrenzten dreieckigen Bereichs angreift, ist die Lage des Rollstuhls stabil. Wenn die Kraft, wie mit 10a angedeutet, jedoch außerhalb dieses dreieckigen Bereichs angreift, besteht bei einer eine bestimmte Grenze überschreitenden Belastung die Gefahr des Kippens.

Im Falle der Figuren 5 und 6 ist das vordere Radpaar 18, 19 an dem vorderen Rahmenteil 20 angeordnet, das mit der Sitzplatte 21 mittels einer ein Drehlager 22 aufweisenden Achse verbunden ist. Innerhalb des durch dieses Gelenk vorgegebenen Schwenkbereichs des vorderen Rahmenteils 20 verhält sich der Rollstuhl wie ein dreirädriges Fahrzeug. Solange die Kraft innerhalb des vorgenannten, durch die Linien 15, 16, 17 begrenzten Bereichs angreift, bleibt die Lage des Rollstuhls stabil. Sie wird jedoch instabil, wenn die Kraft außerhalb dieses Bereichs angreift, beispielsweise in dem vorderen rechten Eckbereich 23, wie in den Figuren 5 und 6 durch den Pfeil 10 angedeutet. Eine solche Instabilität eines für Patienten bestimmten Rollstuhls stellt jedoch einen schwerwiegenden Nachteil dar.

Bei nichtbegrenztem Schwenkbereich weist ein solcher Rollstuhl den Vorteil eines ständigen Bodenkontaktes aller Räder auf, wie bei einem dreirädrigen Fahrzeug. Aus Sicherheitsgründen ist die Schwenkbarkeit des vorderen Rahmenteils jedoch durch Anschläge begrenzt. Wird dieser Schwenkbereich erreicht, so verhält sich der in den Figuren 5 und 6 dargestellte Rollstuhl wie der in Fig. 2 dargestellte, vier starr mit der Sitzplatte verbundene Beine aufweisende Rollstuhl mit allen vorgenannten Vorteilen und Nachteilen.

Der in Fig. 7 dargestellte, gemäß der deutschen Offenlegungsschrift 2 731 952 und der Schwedischen Auslegeschrift 7608071 konstruierte Rollstuhl stimmt im Prinzip mit dem Rollstuhl nach den Figuren 5 und 6 überein ; das Lager 22a ist lediglich nach der Mitte der Grundplatte 24 verlagert. Mit dieser Grundplatte 24 ist eine Stütze 29 verbunden, die die steife, in ihren Abmessungen mit der Grundplatte 24 im wesentlichen übereinstimmende Sitzplatte 25 trägt. Die in vereinfachter Weise als Rollen 26, 27 gezeichneten hinteren Räder bilden die Antriebsräder, während die ebenfalls in vereinfachter Weise als Rollen 18,19 gezeichneten Räder als Laufräder dienen. Auch dieser Rollstuhl verhält sich innerhalb des vorgegebenen Schwenkbereichs des vorderen Rahmenteils 20 wie ein dreirädriges Fahrzeug. In dem durch die strichpunktierten Linien 15, 16, 17 begrenzten dreieckigen Bereich ruft eine Belastung durch eine vertikale Kraft keine Instabilität hervor. Diesem Bereich entspricht auf der Sitzplatte 25 der durch die strichpunktierten Linien 15a, 16a, 17a begrenzte Bereich. Wenn eine ausreichend große vertikale Kraft 10 auf einen der vorderen Eckbereiche der Sitzplatte wirkt, die außerhalb des dreieckigen Bereichs liegen, so kippt der Rollstuhl. Ein solcher Belastungsfall kann eintreten, wenn sich der Patient beim Sichsetzen oder beim Aufstehen mit nur einer Hand an einem der Eckbereiche der Sitzplatte oder einer Armlehne abstützt. Eine solche einseitige Belastung kann sich auch dann ergeben, wenn der Patient sich schräg nach vorne lehnt, um einen Gegenstand mit der Hand zu erfassen, oder wenn sich der Patient beim Antreiben eines Rades über die eine Seite des Stuhls lehnt, um auf dieses Rad eine größere Kraft ausüben zu können. In jedem dieser Fälle besteht die Gefahr, daß der Stuhl kippt.

geil dem des erfindungsgemässen Rollstuhls in den Figuren 8 und 9 dargestellten Ausführungsbeispiel sind die vorderen Räder 46, 47 als Schwenkräder und die hinteren Räder 48, 49 als von Hand zu betätigende Antriebsräder ausgebildet. Die Antriebsräder können auch vorne und die Laufräder hinten angeordnet sein.

Die vorderen Räder 46, 47 sind an den unteren Enden der beiden Beine 50, 51 angeordnet, die zusammen mit dem Querverbindungsteil 52 das U-förmige vordere Rahmenteil 53 bilden. Die hinteren Räder 48, 49 sind an den beiden Beinen 54, 55 angeordnet, die mittels eines Querholms 56 miteinander verbunden sind und das hintere Rahmenteil 57 bilden.

Die Sitzplatte 30a - in Fig. mit strichpunktierten Linien angedeutet - ist federnd um ihre Längsachse verwindungsfähig ausgebildet. Die vordere Stirnseite 30b der Sitzplatte 30a ist an dem Querverbindungsteil 52 des vorderen Rahmenteils 53 mittels zweier Bolzenschrauben 58, 59 befestigt und liegt auf dem Querverbindungsteil 52 auf. Auf gleiche Weise ist die hintere Stirnseite 30c der Sitzplatte an dem Querholm 56 des hinteren Rahmenteils 57, auf diesem aufliegend, mittels zweier Bolzen 60, 61 angeschraubt.

Um die Beine 50, 51 und 54, 55 gegenüber horizontalen Kräften zu versteifen, ist das vordere Rahmenteil 53 mit dem hinteren Rahmenteil 57 verbunden. Diese Verbindungen bestehen aus einer Schiene 62 und einem U-förmigen Bügel 63. Die Schiene 62 ist an dem Querholm 56 befestigt und weist an ihrem vorderen Ende einen Lagerzapfen 64 auf, der an dem vorderen Querverbindungsteil 52 gelagert ist. Die Schiene 62 ist unmittelbar unter der Sitzplatte 30a angeordnet und dient dieser als Unterstützung.

Die Schenkel 63a, 63b des Bügels 63 sind mit ihren vorderen Enden an den vorderen Beinen 51, 50 befestigt, während der rückwärtige Scheitel 63c des Bügels 63 einen Lagerzapfen 65 aufnimmt, der an dem hinteren Querholm 56 befestigt ist. Bei mit zunehmender Verschwenkung ansteigender Federkraft der Sitzplatte 30a wirkt diese einer übermäßigen Verschwenkung entgegen.

An den Seiten des Rollstuhls sind Armstützen 66 angeordnet und an dem Querholm 56 des hinteren Rahmenteils 57 ist eine Hülse 67 für eine Stütze 68 vorgesehen, die die Rückenlehne 59 trägt. Ein Sitzkissen 70 ist in Fig. 9 in strichpunktierten Linien angedeutet.

## Patentansprüche

1. Vierrädriger Rollstuhl mit zwei gelenkig, um die Rollstuhllängsachse begrenzt schwenkbar miteinander verbundenen Rahmenteilen, (53, 57), an dessen einem mit der Sitzplatte verbundenen Teil (57) die beiden von Hand zu betätigenden Antriebsräder (48, 49) und an dessen anderem Teil (53) die beiden Laufräder (46, 47) gelagert sind, dadurch Gekennzeichnet daß die sitzplatte (30a) aus biegeelastischem Material besteht und in zwei Eckbereichen starr mit dem einen Rahmenteil (53) und in zwei weiteren Eckbereichen starr mit dem anderen Rahmenteil (57) verbunden ist derart, dass die Sitzplatte (30a) in ihren Eckbereichen von je einem Bein (50, 51, 54, 55) unterstützt wird, an dem je eines der Räder (46, 47, 48, 49) gelagert ist.

2. Rollstuhl nach Anspruch 1, dadurch gekennzeichnet, daß die Sitzplatte (30a) einerseits an dem Steg (52) des vorderen, in bekannter Weise bügelförmig ausgebildeten Rahmenteils (53) und andererseits an dem die beiden Beine (54, 55) des hinteren Rahmenteils (57) verbindenden Querholm (56) befestigt ist.

3. Rollstuhl nach den Ansprüchen 1 und 2, dadurch gekennzeichnet, daß der vordere Rahmenteil (53) mit dem hinteren Rahmenteil (57) mittels einer an dem Querholm (56) befestigten, an dem Steg (52) gelagerten Schiene (62) und mittels eines Bügels (63) verbunden ist, dessen Schenkel (63a, 63b) starr mit den beiden Beinen (50, 51) des vorderen Rahmenteils (53) und dessen Scheitel (63c) mittels eines Schwenklagerzapfens (65) mit dem Querholm (56) des hinteren Rahmenteils (57) verbunden ist.

## Claims

1. A four-wheeled wheel-chair with two frame parts (53, 57) which are hinged to each other and are swivellable to a limited extent about the longitudinal axis of the wheel-chair, on one of which parts (57), connected to the seat plate, are mounted the two manually operated drive wheels (48, 49), while on the other part (53) are mounted the two runner wheels (46, 47), characterized in that the seat plate (30a) is made of flexible material and is rigidly connected at two corner zones to one frame part (53) and at two further corner zones to the other frame part (57) in such manner that the seat plate (30a) is supported at each of its corner zones by a leg (50, 51, 54, 55), one of the wheels (46, 47, 48, 49) being mounted on each leg.

2. A wheel-chair according to Claim 1, characterized in that the seat plate (30a) is secured, on the one hand, to the transverse member (52) of the forward frame part (53), bowed in the known manner and, on the other hand, to the transverse bar (56) which interconnects the two legs (54, 55) of the rearward frame part (57).

3. A wheel-chair according to Claims 1 and 2, characterized in that the forward frame part (53) is connected to the rearward frame part (57) by means of a rail (62), which is secured to the transverse bar (56) and is mounted on the middle portion (52), and by means of a bowed element (63), the limbs (63a, 63b) of which are rigidly connected to the two legs (50, 51) of the forward frame part (53), and the apex (63c) of which is rigidly connected to the transverse bar (56) of the rearward frame part (57) by means of a journal pin (65).

## Revendications

1. Fauteuil roulant à quatre roues comportant deux parties de châssis (53, 57) reliées de façon à pouvoir effectuer un pivotement limité autour de l'axe longitudinal du fauteuil roulant, à l'une desquelles (57), qui est reliée au plateau formant siège, sont fixées les deux roues motrices (48, 49), actionnables à la main, et à l'autre desquelles (53) sont montées à pivotement les deux roues porteuses (46, 47), caractérisé en ce que le plateau-siège (30a) est fait d'un matériau doué d'élasticité à la flexion et qu'il est rigidement lié par deux de ses coins à la dite première partie (53) et, par deux autres coins, rigidement relié à ladite deuxième partie (57), de telle façon que le plateau-siège (30a) est soutenu en chacun de ses coins par un pied (50, 51, 54, 55) sur chacun desquels est montée à pivotement une des roues (46, 47, 48, 49).

2. Fauteuil roulant selon la revendication 1, caractérisé en ce que le plateau-siège (30a) est fixé d'une part à l'entretoise (52) de la partie avant (53) (qui a de façon connue la forme d'un étrier), et d'autre part au longeron transversal (56) qui réunit les deux pieds (54, 55) de la partie arrière (57) du châssis.

3. Fauteuil roulant selon les revendications 1 et 2, caractérisé en ce que la partie avant (53) du châssis est reliée à la partie arrière (57) du châssis par l'intermédiaire d'une part d'une barre (62) fixée au longeron transversal (56) et montée à pivotement dans l'entretoise (52), et d'autre part d'un étrier (63) dont les branches (63a, 63b) sont rigidement liées aux deux pieds (50, 51) de la partie avant du châssis et dont le sommet (63c) est relié par un palier de pivotement (65) à l'entretoise transversale (56) de la partie arrière du châssis.
